# EUROPÄISCHE PATENTSCHRIFT

(11) **EP 0 936 294 B1**
(45) Veröffentlichungstag und Bekanntmachung des Hinweises auf die Patenterteilung: **19.03.2003**
(21) Anmeldenummer: 98123873.6
(22) Anmeldetag: 16.12.1998
(51) Int. Cl.: D04B 1/22, D04B 15/38

(54) **Verfahren zur Herstellung eines Gestricks auf einer Flachstrickmaschine**
Method for making knitwear on a flat bed knitting machine
Procédé pour la fabrication d'un tricot dans un métier à tricoter rectiligne

(30) Priorität: 17.01.1998 DE 19801643
(43) Veröffentlichungstag der Anmeldung: 18.08.1999
(73) Patentinhaber: H. Stoll GmbH & Co., 72760 Reutlingen (DE)
(72) Erfinder: Stoll,Thomas, 72762 Reutlingen (DE); Schmid,Franz, 72411 Bodelshausen (DE)
(74) Vertreter: Möbus, Daniela, Dr.-Ing.

(56) Entgegenhaltungen:
- WO-A-88/08893
- DE-A- 3 524 220
- DE-A- 4 032 402
- US-A- 1 893 808
- US-A- 3 861 176

## Beschreibung

Es gibt eine ganze Reihe von Gestricken, bei denen Fäden unterschiedlicher Elastizität gemeinsam verarbeitet werden. So wird beispielsweise bei Stütz- oder Kompressionsstrümpfen der Tragekomfort durch einen textilen Grundfaden geringer Elastizität und die definierte Stütz- und Kompressionskraft durch die Spannkraft eines elastischen Fadens erreicht. Die elastischen Fäden können dabei aus den unterschiedlichsten Materialien, wie Elastomeren oder Gummimischungen, bestehen. Sie können auch von anderen Fäden eingesponnen sein. Je nach Material und Aufbau der Fäden differiert ihre Elastizität, wenn vom Fadenführer der Strickmaschine Zugkräfte auf sie wirken. Für ein gleichmäßiges Gestrickbild ist es notwendig, beim Zuführen von Fäden unterschiedlicher Elastizität für die Maschenbildung zu den Nadeln einer Strickmaschine zu beachten, dass der Faden höherer Elastizität mit einer geringen und über die gesamte Gestrickbreite hinweg gleichmäßigen Spannung in die Nadelhaken eingelegt wird. Außerdem muss darauf geachtet werden, dass die beiden Fäden unterschiedlicher Elastizität eine Masche gleicher Form und Größe bilden. Für Rundstrickmaschinen wurde bereits eine Einrichtung entwickelt, die den Faden höherer Elastizität mit der für ihn und das herzustellende Gestrick spezifischen Spannung dem Fadenführer zuleitet. Die Einrichtung weist zwei gleichsinnig angetriebene, parallele Wellen auf, auf denen die Spule mit dem elastischen Faden mit ihrem Umfang aufliegt. Die Wellen sind über einen Zahnriemen direkt mit dem Antrieb der Strickmaschine gekoppelt. Die Drehzahl und damit die Umfangsgeschwindigkeit der Wellen steht somit in einem festen Verhältnis zur Drehzahl der Strickmaschine. Bei hoher Strickgeschwindigkeit wird viel Faden von der Spule abgewickelt, und bei geringer Strickgeschwindigkeit entsprechend weniger. Bei Flachstrickmaschinen lässt sich diese Einrichtung jedoch nicht anwenden, da hier in einer Strickreihe unterschiedlich große Maschen gebildet werden können und auch die Breite der einzelnen Maschenreihen differieren kann. Eine Zuführung eines Fadens hoher Elastizität allein in Abhängigkeit von der Strickgeschwindigkeit ist hier also nicht möglich.

Der vorliegenden Erfindung liegt die Aufgabe zugrunde, ein Verfahren zur Herstellung eines Gestricks mit gleichzeitiger Zuführung zweier Fäden unterschiedlicher Elastizität zu den Nadeln vorzuschlagen, das mit einer Flachstrickmaschine durchführbar ist und ein vollkommen gleichmäßiges Maschenbild ergibt.

Die Aufgabe wird mit einem Verfahren der eingangs genannten Art erfindungsgemäß dadurch gelöst, dass für jede zu bildende Masche die einer Nadel zuzuführende Länge des Fadens höherer Elastizität aus der zugeführten Länge des Fadens geringerer Elastizität und Daten über die Materialbeschaffenheit des Fadens höherer Elastizität berechnet und eine Fördervorrichtung für den Faden höherer Elastizität entsprechend der berechneten zuzuführenden Fadenlänge angesteuert wird. Nach diesem Verfahren wird also für jede Masche gesondert die zuzuführende Länge des elastischeren Fadens in Abhängigkeit von seinen Materialeigenschaften sowie der zugeführten Länge des Fadens geringerer Elastizität bestimmt. Damit lässt sich stets eine optimale Fadenzufuhr für sämtliche Musterarten und Fadentypen erreichen. Bei einer bevorzugten Variante des Verfahrens wird aus den Daten über die Materialbeschaffenheit des Fadens höherer Elastizität ein Minderungsfaktor berechnet, mit dem die Länge des Fadens geringerer Elastizität multipliziert wird, um die zuzuführende Länge des Fadens höherer Elastizität zu erhalten. Der Faden höherer Elastizität muss mit einer deutlich niedrigeren Spannung in die Nadelhaken eingelegt werden als der Faden geringerer Elastizität. Diese Spannung wird aufgebaut, indem eine entsprechend dem Minderungsfaktor geringere Fadenmenge als die des Fadens geringerer Elastizität zur Maschenbildung zugeführt wird. Außerdem kann auch die Strickrichtung berücksichtigt werden, indem mehr Faden höherer Elastizität zugeführt wird, wenn die Strickrichtung von der Fördervorrichtung für den Faden höherer Elastizität wegweist als wenn die Strickrichtung auf die Fördervorrichtung zuweist. Auf diese Weise ist eine optimale Spannung des Fadens höherer Elastizität unabhängig von der Strickrichtung gewährleistet. Die für die Berechnung der zuzuführenden Länge des Fadens höherer Elastizität notwendige Information über die zugeführte Länge des Fadens geringerer Elastizität kann beispielsweise durch eine Messeinrichtung ermittelt werden. Die zugeführte Länge des Fadens geringerer Elastizität kann jedoch auch aus von einer Maschinensteuereinheit gelieferten Daten über die jeweilige Maschengröße des Fadens geringerer Elastizität, die Maschenfolge und die Anzahl der Maschen in der jeweiligen Strickreihe berechnet werden. Eine Messeinrichtung kann dann entfallen. Die beiden Fäden unterschiedlicher Elastizität können einem gemeinsamen Fadenführer oder aber auch getrennten Fadenführern zugeführt werden, ohne dass sich am Verfahren etwas ändert.

Die Erfindung umfaßt außerdem eine Flachstrickmaschine mit mindestens einem Nadelbett zur Durchführung eines Verfahrens nach einem der Ansprüche 1 bis 6 und ist gekennzeichnet durch eine Spule für den Faden geringerer Elastizität, einer Fördervorrichtung für den Faden höherer Elastizität, mindestens einem Fadenführer für die beiden Fäden unterschiedlicher Elastizität, einer Maschinensteuereinheit und einer Rechen- und Steuereinheit zur Ermittlung der zuzuführenden Länge des Fadens höherer Elastizität und zur Ansteuerung der Fördervorrichtung für den Faden höherer Elastizität. Die Fördervorrichtung kann, ähnlich wie die Fördervorrichtungen für die. Elastikfäden bei Rundstrickmaschinen, zwei gleichsinnig angetriebene, parallele Förderwalzen gleichen Durchmessers aufweisen, auf denen eine Spule mit dem Faden höherer Elastizität mit ihrem Umfang aufliegt. Diese Fördervorrichtung kann mit einem mit der Rechen- und Steuereinheit gekoppelten Elektromotor versehen sein, wodurch sich die Umfangsgeschwindigkeiten der Förderwalzen entsprechend der berechneten zuzuführenden Länge des Fadens höherer Elastizität regeln lässt. Zwischen der Spule für den Faden geringerer Elastizität und dem Fadenführer kann in an sich bekannter Weise ein Fadenspanner angeordnet sein, der für einen Spannungsausgleich bei abrupten Geschwindigkeitsänderungen des Fadenführers sorgt. Außerdem kann für den Faden höherer Elastizität ein Fadenbruchsensor vorgesehen sein.

Nachfolgend werden zwei bevorzugte Ausführungsbeispiele von Fadenzuführvorrichtungen für eine Flachstrickmaschine zur Durchführung des erfindungsgemäßen Verfahrens anhand der Zeichnung näher erläutert.

Es zeigen:
- Fig. 1: eine schematische Ansicht einer ersten Fadenzuführvorrichtung;
- Fig. 2: eine schematische Ansicht einer zweiten Fadenzuführvorrichtung.

In Fig. 1 ist ein Nadelbett 10 einer sonst nicht näher dargestellten Flachstrickmaschine dargestellt, zu dem mittels eines Fadenführers FF ein Faden geringerer Elastizität 11 sowie ein Faden höherer Elastizität 12 zugeführt werden. Der Faden geringerer Elastizität 11 wird von einer Spule 13 abgezogen und über einen Fadenspanner 14 sowie eine Messeinrichtung 15 dem Fadenführer FF über mehrere Umlenkrollen U1 bis U7 zugeführt. Die Messeinrichtung 15 misst ständig die für eine Masche benötigte Länge des Fadens geringerer Elastizität 11 und übermittelt diese Größe über eine Datenleitung 16 zu einer Rechen- und Steuereinheit 17, die über eine Datenleitung 18 außerdem mit einer Maschinensteuereinheit 19 der Flachstrickmaschine sowie über eine Steuerleitung 20 mit einer Fördervorrichtung 21 für den Faden höherer Elastizität 12 verbunden ist. Neben der Information über die zugeführte Länge des Fadens geringerer Elastizität 11 empfängt die Rechen- und Steuereinheit 17 von der Maschinensteuereinheit 19 Informationen über die Materialeigenschaften des Fadens höherer Elastizität 12 und berechnet daraus die zuzuführende Länge des Fadens höherer Elastizität 12 und steuert dementsprechend einen Elektromotor 22 der Fördervorrichtung 21 für den Faden höherer Elastizität 12 an. Der Motor 22 treibt zwei Förderwalzen 23 gleichen Durchmessers an, auf denen eine Spule 24 mit dem Faden höherer Elastizität 12 mit ihrem Umfang aufliegt. Je nach der Umfangsgeschwindigkeit der Förderwalzen 23 wird mehr oder weniger des Fadens höherer Elastizität 12 dem Fadenführer FF zugeführt. Dabei wird der Faden höherer Elastizität 12 direkt von der Spule 24 ohne weitere Fadenspanneinrichtungen oder dergleichen dem Fadenführer FF zugeleitet. Es ist lediglich noch ein Sensor 25 zur Erkennung von Fadenbrüchen in der Fadenzuleitung vorgesehen.

Im Gegensatz zur Vorrichtung nach Fig. 1 ist bei der Zuführvorrichtung nach Fig. 2 keine Messeinrichtung 15 zur Messung der zugeführten Länge des Fadens geringerer Elastizität 11 vorgesehen. Hier erhält die Rechen- und Steuereinheit 17 neben den Daten über die Garneigenschaften des Fadens höherer Elastizität 12 von einer Maschinensteuereinheit 19' auch Informationen über die jeweiligen Maschengrößen des Fadens geringerer Elastizität 11, die Maschenfolge und die Anzahl der Maschen in der Strickreihe sowie über die Strickrichtung. Daraus berechnet die Rechen- und Steuereinheit 17 die zuzuführende Länge des Fadens höherer Elastizität 12 und steuert dementsprechend die Fördervorrichtung 21 für den Faden höherer Elastizität 12 an. Aus den Daten über die Garneigenschaften des Fadens höherer Elastizität 12 wird dabei ein Minderungsfaktor berechnet, mit dem die zugeführte Länge des Fadens geringerer Elastizität 11 multipliziert wird, um die zuzuführende Länge des Fadens höherer Elastizität 12 zu erhalten. Aus der Strickrichtungsangabe erkennt die Rechen- und Steuereinheit 17, ob sich der Fadenführer FF des Fadens höherer Elastizität 12 von der Fördervorrichtung 21 weg oder auf diese zu bewegt, und kann somit die Fadenmenge bei der Bewegung des Fadenführers FF von der Fördervorrichtung 21 weg vergrößern und bei der Bewegung auf die Fördervorrichtung 21 zu verkleinern. Dadurch ist gewährleistet, dass der Faden höherer Elastizität 12 stets die optimale Fadenspannung aufweist. Beim Faden geringerer Elastizität 11 sorgt der Fadenspanner 14 für eine konstante Fadenspannung.

## Patentansprüche

1. Verfahren zur Herstellung eines Gestricks auf einer Flachstrickmaschine unter gleichzeitiger Zuführung zweier Fäden unterschiedlicher Elastizität (11, 12) zu Nadeln der Flachstrickmaschine, **dadurch gekennzeichnet, dass** für jede zu bildende Masche die einer Nadel zuzuführende Länge des Fadens höherer Elastizität (12) aus der zugeführten Länge des Fadens geringerer Elastizität (11) und Daten über die Materialbeschaffenheit des Fadens höherer Elastizität (12) berechnet und eine Fördervorrichtung (21) für den Faden höherer Elastizität (12) entsprechend der berechneten zuzuführenden Fadenlänge angesteuert wird.

2. Verfahren nach Anspruch 1, **dadurch gekennzeichnet, dass** aus den Daten über die Materialbeschaffenheit des Fadens höherer Elastizität (12) ein Minderungsfaktor berechnet wird, mit dem die Länge des Fadens geringerer Elastizität (11) multipliziert wird, um die zuzuführende Länge des Fadens höherer Elastizität (12) zu erhalten.

3. Verfahren nach Anspruch 2, **dadurch gekennzeichnet, dass** mehr Faden höherer Elastizität (12) zugeführt wird, wenn die Strickrichtung von der Fördervorrichtung (21) für den Faden höherer Elastizität (12) wegweist, als wenn die Strickrichtung auf die Fördervorrichtung (21) zuweist.

4. Verfahren nach einem der Ansprüche 1 bis 3, **dadurch gekennzeichnet, dass** die zugeführte Länge des Fadens geringerer Elastizität (11) durch eine Messeinrichtung (15) ermittelt wird.

5. Verfahren nach einem der Ansprüche 1 bis 3, **dadurch gekennzeichnet, dass** die zugeführte Länge des Fadens geringerer Elastizität (11) aus von einer Maschinensteuereinheit (19') gelieferten Daten über die jeweilige Maschengröße des Fadens geringerer Elastizität (11), die Maschenfolge und die Anzahl der Maschen in der jeweiligen Strickreihe berechnet wird.

6. Verfahren nach einem der Ansprüche 1 bis 5, **dadurch gekennzeichnet, dass** die beiden Fäden unterschiedlicher Elastizität (11, 12) einem gemeinsamen Fadenführer (FF) zugeführt werden.

7. Flachstrickmaschine mit mindestens einem Nadelbett (10) zur Durchführung eines Verfahrens nach dem Oberbegriff des Anspruchs 1 **gekennzeichnet durch** eine Spule (13) für den Faden geringerer Elastizität (11), einer Fördervorrichtung (21) für den Faden höherer Elastizität (12), mindestens einem Fadenführer (FF) für die beiden Fäden unterschiedlicher Elastizität (11, 12), einer Maschinensteuereinheit (19, 19') und einer Rechen- und Steuereinheit (17) zur Ermittlung der zuzuführenden Länge des Fadens höherer Elastizität (12) und zur Ansteuerung der Fördervorrichtung (21) für den Faden höherer Elastizität (12).

8. Flachstrickmaschine nach Anspruch 7, **dadurch gekennzeichnet, dass** die Fördervorrichtung (21) zwei gleichsinnig angetriebene, parallele Förderwalzen (23) gleichen Durchmessers aufweist, auf denen eine Spule (24) mit dem Faden höherer Elastizität (12) mit ihrem Umfang aufliegt.

9. Flachstrickmaschine nach Anspruch 7 oder 8, **dadurch gekennzeichnet, dass** die Fördervorrichtung (21) einen mit der Rechen- und Steuereinheit (17) gekoppelten Elektromotor (22) aufweist.

10. Flachstrickmaschine nach einem der Ansprüche 7 bis 9, **dadurch gekennzeichnet, dass** zwischen der Spule (13) für den Faden geringerer Elastizität (11) und dem Fadenführer (FF) ein Fadenspanner (14) angeordnet ist.

11. Flachstrickmaschine nach einem der Ansprüche 7 bis 10, **dadurch gekennzeichnet, dass** zwischen der Spule (13) für den Faden geringerer Elastizität (11) und dem mindestens einen Fadenführer (FF) eine Fadenlängenmesseinrichtung (15) angeordnet ist, die mit der Rechen- und Steuereinheit (17) gekoppelt ist.

12. Flachstrickmaschine nach einem der Ansprüche 7 bis 11, **dadurch gekennzeichnet, dass** ein Fadenbruchsensor (25) für den Faden höherer Elastizität (11, 12) vorgesehen ist.

## Claims

1. Method of producing a knitted fabric on a flat knitting machine with the simultaneous supply of two yarns having different elasticity (11, 12) to needles of the flat knitting machine, **characterised in that** the length of the yarn having higher elasticity (12) to be supplied to a needle for each stitch to be formed is calculated from the length of the yarn having lower elasticity (11) supplied and from data about the material properties of the yarn having higher elasticity (12) and a feeding device (21) for the yarn having higher elasticity (12) is controlled in accordance with the calculated length of yarn to be supplied.

2. Method according to claim 1, **characterised in that** a reduction factor is calculated from the data about the material properties of the yarn having higher elasticity (12) and the length of the yarn having lower elasticity (11) is multiplied by this reduction factor in order to obtain the length of the yarn having higher elasticity (12) to be supplied.

3. Method according to claim 2, **characterised in that** more yarn having higher elasticity (12) is supplied when the direction of carriage travel is away from the feeding device (21) for the yarn having higher elasticity (12) than when the direction of carriage travel is towards the feeding device (21).

4. Method according to one of claims 1 to 3, **characterised in that** the length of the yarn having lower elasticity (11) supplied is determined by a measuring device (15).

5. Method according to one of claims 1 to 3, **characterised in that** the length of the yarn having lower elasticity (11) supplied is calculated from data about the respective stitch size of the yarn having lower elasticity (11), the stitch sequence and the number of stitches in the respective row provided by a machine control unit (19').

6. Method according to one of claims 1 to 5, **characterised in that** the two yarns having different elasticity (11, 12) are supplied to a common yarn guide (FF).

7. Flat knitting machine comprising at least one needle bed (10) for carrying out a method according to the pre-characterising part of the claim, **characterised by** a bobbin (13) for the yarn having lower elasticity (11), a feeding device (21) for the yarn having higher elasticity (12), at least one yarn guide (FF) for the two yarns having different elasticity (11, 12), a machine control unit (19, 19') and an arithmetic and control unit (17) for determining the length of the yarn having higher elasticity (12) to be supplied and for controlling the feeding device (21) for the yarn having higher elasticity (12).

8. Flat knitting machine according to claim 7, **characterised in that** the feeding device (21) has two parallel feed rolls (23) having the same diameter and driven in the same direction, on which a bobbin (24) with the yarn having higher elasticity (12) rests by means of its circumference.

9. Flat knitting machine according to claim 7 or claim 8, **characterised in that** the feeding device (21) has an electric motor (22) coupled to the arithmetic and control unit (17).

10. Flat knitting machine according to one of claims 7 to 9, **characterised in that** a yarn tensioner (14) is arranged between the bobbin (13) for the yarn having lower elasticity (11) and the yarn guide (FF).

11. Flat knitting machine according to one of claims 7 to 10, **characterised in that** a yarn-length measuring device (15) is arranged between the bobbin (13) for the yarn having lower elasticity (11) and the at least one yarn guide (FF) and is coupled to the arithmetic and control unit (17).

12. Flat knitting machine according to one of claims 7 to 11, **characterised in that** a yarn-break sensor (25) is provided for the yarn having higher elasticity (12).

## Revendications

1. Procédé de fabrication d'un tricot sur un métier à tricoter rectiligne consistant à amener simultanément deux fils d'élasticités différentes (11, 12) à des aiguilles du métier à tricoter rectiligne, **caractérisé en ce que** pour chaque maille à former la longueur du fil (12) de grande élasticité à amener à une aiguille est calculée à partir de la longueur amenée du fil (11) de petite élasticité et de données relatives à la nature du fil (12) de grande élasticité et un dispositif de défilement destiné au fil (12) de grande élasticité est commandé en fonction de la longueur calculée de fil à amener.

2. Procédé selon la revendication 1, **caractérisé en ce qu'**il est calculé à partir des données relatives à la nature du fil (12) de grande élasticité un facteur de réduction par lequel l'on multiplie la longueur du fil (11) de petite élasticité pour obtenir la longueur à amener du fil (12) de grande élasticité.

3. Procédé selon la revendication 2, **caractérisé en ce que** l'on amène davantage de fil (12) de grande élasticité lorsque la direction de tricotage s'éloigne du dispositif de défilement (21) destiné au fil (12) de grande élasticité que lorsque la direction de tricotage va vers le dispositif de défilement (21).

4. Procédé selon l'une des revendications 1 à 3, **caractérisé en ce que** la longueur amenée du fil (11) de petite élasticité est déterminée par un dispositif de mesure (15).

5. Procédé selon l'une des revendications 1 à 3, **caractérisé en ce que** la longueur amenée du fil (11) de petite élasticité est calculée à partir de données fournies par une unité de commande de métier et relatives à la dimension de la maille correspondante du fil (11) de petite élasticité, à la succession des mailles et au nombre des mailles dans la rangée de tricot correspondante.

6. Procédé selon l'une des revendications 1 à 5, **caractérisé en ce que** les deux fils d'élasticités différentes (11, 12) sont amenés à un guide-fil commun (FF).

7. Métier à tricoter rectiligne comportant au moins une fonture à aiguilles (10) en vue de mettre en oeuvre le procédé selon le préambule de la revendication 1, **caractérisé par** une bobine (13) destinée au fil (11) de petite élasticité, un dispositif de défilement (21) destiné au fil (12) de grande élasticité, au moins un guide-fil (FF) destiné aux deux fils d'élasticités différentes (11, 12), une unité de commande de métier (19, 19') et une unité de commande et de calcul (17) destinée à déterminer la longueur à amener du fil (12) de grande élasticité et à commander le dispositif de défilement (21) destiné au fil (12) de grande élasticité.

8. Métier à tricoter rectiligne selon la revendication 7, **caractérisé en ce que** le dispositif de défilement (21) comportent deux rouleaux de défilement (23) parallèles, entraînés dans le même sens et de même diamètre, sur lesquels est montée une bobine (24) ayant le fil (12) de grande élasticité qui s'applique par sa périphérie.

9. Métier à tricoter rectiligne sur la revendication 7 ou 8, **caractérisé en ce que** le dispositif de défilement (21) comporte un moteur électrique (22) couplé à l'unité de commande et de calcul (17).

10. Métier à tricoter rectiligne selon l'une des revendications 7 à 9, **caractérisé en ce qu'**un tendeur de fil est interposé entre la bobine destinée au fil (11) de petite élasticité et le guide-fil.

11. Métier à tricoter rectiligne selon l'une des revendications 7 à 10, **caractérisé en ce qu'**il est monté entre la bobine (13) destinée au fil (11) de petite élasticité et l'au moins un guide-fil (FF) un dispositif de mesure de longueur de fil (15) qui est couplé à l'unité de commande et de calcul.

12. Métier à tricoter rectiligne selon l'une des revendications 7 à 11, **caractérisé en ce qu'**il est prévu un capteur de rupture de fil (25) destiné au fil de grande élasticité (11, 12).
